# FASCICULE DE BREVET EUROPEEN

(11) **EP 1 434 114 B1**
(45) Date de publication et mention de la délivrance du brevet: **07.04.2010**
(21) Numéro de dépôt: 02080668.3
(22) Date de dépôt: 23.12.2002
(51) Int. Cl.: G04B 37/00, G04C 10/00

(54) **Montre dont la boîte comporte un fond ou couvercle avec fixation à baionnette pour ouverture manuelle**
Uhrengehäuse mit Boden oder Deckel mit Bajonettverschluss der manuell geöffnet werden kann
Watch with a housing having a bottom or hatch cover with bayonet mount that can be opened manually

(43) Date de publication de la demande: 30.06.2004
(73) Titulaire: ASULAB S.A., 2074 Marin (CH)
(72) Inventeur: Meylan, Frédéric, 2000 Neuchâtel (CH)
(74) Mandataire: Couillard, Yann Luc Raymond

(56) Documents cités:
- CH-A- 211 142
- DE-B- 1 024 889
- GB-A- 1 565 930
- US-A- 4 073 132
- US-A- 4 206 590
- US-A- 4 796 240
- US-A1- 2002 064 098
- US-A1- 2002 096 544

## Description

La présente invention concerne une montre ayant une boîte qui contient un mouvement d'horlogerie électronique et une batterie électrique comprenant au moins une pile ou au moins un accumulateur, la boîte ayant une ouverture inférieure circulaire qui permet d'introduire et d'extraire la batterie et qui est obturée de manière étanche par un couvercle amovible pourvu de moyens de fixation à baïonnette, le couvercle comportant une plaque, laquelle recouvre un logement pour la batterie et forme au moins une partie du fond de la boîte, et une partie annulaire sensiblement cylindrique qui s'étend perpendiculairement à ladite plaque et s'emboîte dans ladite ouverture, ladite partie annulaire portant au moins deux verrous faisant partie des moyens de fixation à baïonnette.

Le couvercle amovible qui obture la trappe donnant accès à la batterie peut soit constituer lui-le fond de la boîte de montre, soit obturer l'ouverture ménagée dans un fond fixé lui-même à la carrure de la boîte ou fait d'une seule pièce avec cette carrure.

Par l'expression "batterie électrique", on entend désigner ici une source d'énergie électrique qui peut comprendre une ou plusieurs piles à usage unique, ou un ou plusieurs accumulateurs rechargeables.

L'invention s'applique particulièrement, mais pas exclusivement, à des montres électroniques comportant un ou plusieurs dispositifs additionnels qui consomment de l'énergie électrique, tels que par exemple un dispositif de communication par transmission radio, optique ou acoustique, un dispositif de mesure utilisant un capteur de pression ou autre, un dispositif de navigation, une caméra électronique, un agenda électronique, etc. Dans bien des cas, la consommation d'énergie de ces dispositifs additionnels nécessite d'inclure dans la montre une batterie électrique assez grosse, comprenant soit plusieurs piles ou accumulateurs, soit une pile ou un accumulateur de grande taille. L'ouverture nécessaire dans le fond de la boîte pour donner accès à cette batterie peut alors devenir très grande et s'étendre sur la majorité, voire la totalité de la surface du fond. Lorsque le couvercle amovible obturant cette ouverture est fixé par un système à baïonnette, l'encombrement des éléments de ce système et des organes d'étanchéité associés peut poser des problèmes.

Ainsi, le document US 2002/0064098 décrit un couvercle amovible donnant accès à une batterie qui est rapporté de manière étanche au moyen d'un anneau formant crochet. Cependant, le document CH 211142 divulgue plusieurs modes de réalisation d'un dispositif de fixation du type à baïonnette de deux parties formant une boîte étanche.

La demande de brevet EP 272 515 décrit une montre-bracelet du genre indiqué en préambule ci-dessus et ayant à l'arrière un grand couvercle pour donner accès à la batterie électrique. Afin de permettre une réduction de l'épaisseur de la montre, l'ouverture circulaire du fond de la boîte a un diamètre sensiblement plus grand que le diamètre du cercle circonscrit à l'ensemble formé par le mouvement d'horlogerie et la batterie. Les moyens de fixation à baïonnette sont disposés en dehors de ce cercle, à un niveau situé au-dessus de la face inférieure du mouvement. La partie annulaire cylindrique du couvercle sert à raidir celui-ci et à porter à son sommet les verrous du dispositif de fixation à baïonnette, qui sont dirigés vers l'extérieur pour pouvoir s'accrocher à des rebords intérieurs de la carrure de la boîte L'étanchéité autour de l'ouverture est assurée de manière classique, au moyen d'un joint torique disposé dans une gorge de la face inférieure de la carrure et comprimé axialement par le couvercle.

Lorsque la batterie électrique de la montre doit avoir une taille relativement grande en plan, cette construction présente l'inconvénient de nécessiter une ouverture bien plus large, afin de laisser passer les verrous du couvercle entre le pourtour de l'ouverture et le cercle circonscrit à la batterie. De plus, étant donné que la garniture d'étanchéité doit avoir un plus grand diamètre que l'ouverture, le diamètre extérieur du couvercle est encore accru. La grande taille de la batterie conduit donc à une boîte de montre très large. Un autre inconvénient est que si l'utilisateur n'a pas tourné le couvercle bien à fond pour le fixer, l'étanchéité n'est pas garantie puisque la compression axiale de la garniture d'étanchéité risque d'être insuffisante. Il faut que le couvercle comprime assez fortement la garniture d'étanchéité, ce qui implique des efforts importants sur les verrous de la fixation à baïonnette.

La présente invention a pour objet une montre agencée de façon à éviter dans une large mesure les inconvénients susmentionnés, notamment afin de pouvoir limiter la taille du couvercle par rapport au cercle circonscrit à la batterie lorsque celle-ci est particulièrement encombrante, par exemple lorsqu'elle comprend plusieurs piles ou accumulateurs.

A cet effet, il est prévu une montre du genre indiqué en préambule, dans laquelle lesdits verrous du couvercle s'étendent vers l'intérieur de la partie annulaire sensiblement cylindrique du couvercle et s'accrochent à des épaulements d'au moins un élément fixe monté dans la boîte, lesdits épaulements se trouvant à l'intérieur de ladite partie annulaire quand le couvercle est fixé à la boîte.

Cette idée simple conduit à un gain substantiel sur le diamètre de l'ouverture et la dimension minimale en plan du couvercle, particulièrement lorsque la batterie n'est pas circulaire, parce que l'espace occupé à l'intérieur de la boîte par les verrous du système à baïonnette, qui ne parcourent qu'un arc de longueur restreinte autour de la batterie, peut être situé dans des zones libres entre la batterie et le cercle circonscrit à celle-ci. Ainsi, l'intervalle radial minimal entre ce cercle et le pourtour de l'ouverture est réduit parce que dicté seulement par l'épaisseur de la partie annulaire cylindrique du couvercle et le petit jeu nécessaire autour de celle-ci, mais pas par la taille des verrous.

De plus, la disposition des verrous vers l'intérieur de la partie annulaire du couvercle permet avantageusement de disposer la garniture d'étanchéité autour de cette partie annulaire, pour que la garniture soit pressée radialement contre une surface circulaire formant le pourtour de ladite ouverture, notamment une surface sensiblement cylindrique. L'ouverture peut avoir en outre une entrée évasée pour assurer une compression radiale de la garniture d'étanchéité lors de la mise en place du couvercle. Cette disposition de la garniture d'étanchéité prend très peu de place en direction radiale et permet donc de réduire notablement la largeur du couvercle par rapport à l'art antérieur cité plus haut. Grâce à la compression radiale de la garniture, l'étanchéité est garantie même si le couvercle n'a pas été tourné à fond lorsqu'on l'a mis en place, et par ailleurs la compression de la garniture n'induit pratiquement pas d'efforts supplémentaires sur les verrous.

De préférence, des moyens de prise sont disposés sur une partie périphérique du couvercle de façon à permettre à un utilisateur de manoeuvrer manuellement le couvercle sans outil spécifique.

D'autres caractéristiques et avantages de la présente invention apparaîtront dans la description suivante de divers modes de réalisation, présentés à titre d'exemples non limitatifs en référence aux dessins annexés, dans lesquels :
- la figure 1 est une vue en perspective d'un premier mode de réalisation d'une montre-bracelet selon les principes de la présente invention,
- la figure 2 est une vue en perspective du dessous de la boîte de la montre de la figure 1, où le couvercle obturant l'ouverture du fond a été détaché,
- la figure 3 est une vue en coupe de la montre suivant la ligne III-III de la figure 1,
- la figure 4 est une vue en plan de la face intérieure du couvercle,
- la figure 5 est une vue en coupe du couvercle suivant la ligne V-V de la figure 4,
- la figure 6 est une vue en perspective de dessous d'un support de batterie visible dans les figures 3 et 4, et
- la figure 7 est une vue en coupe verticale partielle d'un autre mode de réalisation, dans lequel tout le fond de la boîte de montre est amovible.

La figure 1 représente en perspective une montre-bracelet 1 comportant une boîte 2 de forme non circulaire, fermée dessus par une glace 6 disposée au-dessus d'un cadran pour un affichage analogique de l'heure au moyen d'aiguilles 4 et 5 entraînées par un mouvement d'horlogerie électronique. Le cadran peut également comporter une fenêtre pour un affichage numérique ou alphanumérique 7. Un ou plusieurs organes de commande 8 sont disposés sur la boîte. La montre-bracelet peut être mise autour du poignet au moyen de deux brins de bracelet 10 et 11 attachés à la carrure de la boîte 2 et réunis par un fermoir de type connu.

Dans la figure 2, on voit plus particulièrement le dessous de la boîte de montre 2. Dans le présent exemple, celle-ci est faite d'une construction monobloc comprenant une carrure 13 et un fond 14, dans lequel est ménagé une ouverture circulaire 15 servant de trappe d'accès à la batterie électrique (non représentée dans cette figure). La paroi périphérique de l'ouverture 15 comporte une surface circulaire 16 sensiblement cylindrique. Le fond-carrure de la boîte de montre 2 est équipé d'organes d'attache 17 et 18 permettant de le rattacher aux brins 10 et 11 du bracelet.

Normalement, l'ouverture 15 est obturée de manière étanche par un couvercle circulaire amovible 20 qui, dans la vue de la figure 2, a été enlevé pour laisser voir un support de batterie 22 monté de manière fixe à l'intérieur de la boîte 2. Le couvercle 20, quand il est mis en place dans l'ouverture 15, se fixe au support 22 par un dispositif de fixation du type à baïonnette, qu'on décrira en détail plus loin. Dans cet exemple, le support 22 comporte deux logements circulaires 23 et 24 pour deux piles formant ensemble la batterie électrique destinée à alimenter les circuits contenus dans la montre. Dans cet exemple, la boîte et le couvercle sont de préférence métalliques, mais d'autres matériaux sont envisageables.

Les figures 3 et 6 montrent plus en détail la structure interne de la montre et les principaux composants de celle-ci. On décrira les détails du couvercle 20 en référence aux figures 4 et 5.

Dans la figure 3, on voit que la glace 6 de la montre est portée par une lunette en deux pièces 26 et 27, montée sur le sommet de la carrure 13 avec une garniture d'étanchéité 28. On trouve sous le cadran 29 de la montre l'affichage à cristaux liquides 7 et un mouvement d'horlogerie électronique 30 comprenant notamment un résonateur à quartz 31 et un moteur électrique 32 qui actionne les aiguilles 4 et 5. Ces éléments sont montés sur une carte à circuits imprimés 33 qui est fixée dans la boîte par des moyens classiques, comprenant notamment une platine 34 en matière plastique qui supporte le cadran 29.

Au-dessous de la carte 33 se trouve un dispositif électronique additionnel 36 monté sur une carte à circuits imprimés 37. Ce dispositif additionnel peut être de l'un des types mentionnés plus haut et comporter, par exemple, un ou plusieurs circuits intégrés 38 et des mémoires 39. Il est alimenté en énergie électrique, tout comme les composants montés sur la carte 33, par la batterie électrique formée par les deux piles 41 et 42 logées dans le support 22 et connectées en série à l'aide de lames métalliques intégrées à ce support, lequel est en matière synthétique isolante. Afin de simplifier le dessin, les connexions électriques entre les piles 41 et 42, le support 22, la carte 37 et la carte 33 ne sont pas représentés. Bien entendu, on pourrait aussi prévoir des alimentations séparées, l'une des piles alimentant les composants montés sur la carte 33 et l'autre les composants montés sur la carte 37.

Le couvercle amovible 20 comporte une plaque circulaire 44 qui recouvre toute l'ouverture 15 du fond de la boîte et qui a une partie périphérique 45 plus épaisse que sa partie centrale. Cette partie périphérique forme un rebord qui s'applique contre la face inférieure plane 46 du fond 14 de la boîte, quand le couvercle 20 est en position de fermeture. Deux encoches 47 sont ménagées dans la face extérieure de la partie périphérique 45 pour permettre à un utilisateur de faire tourner manuellement le couvercle au moyen de ses ongles ou d'un objet courant par exemple une clé ou une boucle du fermoir du bracelet de la montre. Selon une variante, un moletage pourrait être prévu comme moyen de prise manuelle sur la partie périphérique du couvercle. Sur la face intérieure du couvercle 22, un transducteur électro-acoustique 48, composé de préférence d'éléments piézo-électriques, est collé à la partie centrale de la plaque 44 afin de la faire vibrer, pour transmettre un signal acoustique et/ou tactile au porteur de la montre. Un bourrelet 49 est prévu autour du transducteur 48 pour améliorer le régime vibratoire de la plaque 44.

Au-dessus de sa partie périphérique 45, le couvercle 22 comporte une partie annulaire 50 sensiblement cylindrique dont la face extérieure présente une gorge 51 pour recevoir une garniture annulaire d'étanchéité 52 formée dans ce cas par un joint torique en élastomère. Afin de réduire la friction, ce joint peut être fait d'un matériau autolubrifiant. La gorge 51 est fermée vers le haut par une rondelle métallique plate 54 qui est soudée en des points 53 sur le sommet de la partie annulaire 50 de couvercle. Le diamètre extérieure de cette rondelle est sensiblement égal à celui de la face extérieure cylindrique 55 de la partie annulaire 50. La rondelle 54 comporte deux parties saillantes radialement vers l'intérieur, qui sont diamétralement opposées et forment deux verrous 56 du dispositif de fixation à baïonnette du couvercle. Dans le cas présent, les deux verrous 56 sont plats et situés dans le même plan que le reste de la rondelle 54, mais dans d'autre modes de réalisation ils pourraient être inclinés ou pliés en Z, selon les besoins. D'autre part, le nombre des verrous 56 pourrait évidemment être supérieur à deux.

La figure 6 montre le support de batterie 22 vu de dessous. Il s'agit d'une pièce moulée en matière synthétique rigide et isolante, qui est maintenue en position à l'intérieur de la boîte de montre par appui contre le fond 14 et à l'aide de pieds 60 et 61. On voit en particulier dans la figure 3 que chaque pied 61 s'emboîte dans un trou borgne 62 du fond de la boîte. On voit également que ce pied est solidaire d'une partie saillante 63 du support, qui maintient par pincement une des lames de contact 64 qui assurent la connexion entre la batterie et les circuits électriques de la montre. D'autres lames de ce genre sont logées dans des évidements appropriés du support 22, notamment ceux qui portent les références 65 à 67 dans la figure 6. L'évidement 67 contient une ou plusieurs lames reliant le transducteur 48 à son circuit de commande.

Le support 22 sert aussi à retenir en place le couvercle amovible 20 et il comporte à cet effet les éléments fixes du dispositif de fixation à baïonnette. Ces éléments comprennent deux épaulements 70 et 71 situés sur la face supérieure de deux rebords 72 et 73 du support 22 qui sont dirigés vers l'extérieur. Les épaulements 70 et 71 présentent en plan une forme en arc de cercle de faible longueur et ils peuvent être légèrement inclinés longitudinalement afin de tirer le couvercle vers l'intérieur de la boîte. Au-dessus de ces épaulements se trouvent des encoches respectives 74 et 75 dans lesquelles peuvent passer les verrous 56 du couvercle 20.

Dans la figure 6, on remarque que les éléments fixes 72 à 75 du dispositif de fixation à baïonnette, ainsi que des espaces libres 76 et 77 permettant le passage des verrous 56 en direction axiale lorsque l'on introduit le couvercle 20 dans la boîte, sont tous situés à des endroits qui ne sont pas occupés par la batterie formée par les piles prenant place dans les logements 23 et 24. Si l'on se réfère à la figure 2, on observe que ces éléments se situent tout de même à l'intérieur d'un cercle 80 circonscrit à la batterie lorsque celle-ci est vue en plan. En pratique, on profite du fait que l'ensemble de la batterie n'a pas une forme circulaire et laisse donc subsister des zones inoccupées à l'intérieur du cercle circonscrit 80. Le même avantage pourrait être mis à profit, par exemple, si une unique pile ou un accumulateur constituant la batterie avait une forme carrée ou rectangulaire en plan.

Il faut noter que la figure 3 ne fait pas voir la largeur maximale de la batterie, puisque le plan de cette coupe est oblique par rapport à celui passant par les centres des deux logements de piles 23 et 24. En fait, chaque pile s'étend jusqu'à une faible distance de la partie annulaire 50 du couvercle.

Il en résulte avantageusement que le diamètre de l'ouverture 15 doit être seulement un peu plus grand que celui du cercle circonscrit 80, dans une mesure suffisante pour laisser passer l'épaisseur de I
a partie annulaire cylindrique 50 du couvercle. Comme en outre le bord extérieur du couvercle n'a pas besoin de dépasser de beaucoup le pourtour de l'ouverture 15, cette dernière peut être aussi grande que possible, compte tenu des dimensions du fond 14 de la boîte, et donc donner accès à une batterie de grande taille.

Le couvercle 20 ainsi agencé assure une excellente étanchéité du fond de la boîte en toutes circonstances. Au moment où on l'introduit en direction axiale dans l'ouverture 15, l'entrée évasée 81 de celle-ci écrase progressivement la garniture en élastomère 52, qui se trouve ensuite comprimée radialement en permanence entre la partie annulaire 50 du couvercle et la surface cylindrique fixe 16 avant même que le couvercle soit complètement enfoncé dans la boîte. Pendant qu'on fait ensuite tourner le couvercle pour engager les verrous 56 sur les épaulements 70 et 71, qui vont tirer le couvercle jusqu'à ce que son bord s'appuie contre la face inférieure 46 du fond, les conditions d'étanchéité ne changent pas et la compression de la garniture 52 n'induit aucun effort sur les verrous 56, ni sur le support 22. Il en va évidemment de même durant l'opération d'ouverture du couvercle.

La figure 7 représente schématiquement un mode de réalisation d'une montre dans laquelle le couvercle amovible 20 constitue entièrement le fond de la boîte de montre, sa partie périphérique 45 recouvrant la face inférieure 82 de la carrure 13 et allant s'appliquer contre celle-ci sous l'effet du dispositif de fixation à baïonnette du couvercle. Les verrous intérieurs 56 du couvercle s'accrochent à un support fixe quelconque 83 monté à l'intérieur de la boîte, en s'appuyant chacun sur un épaulement 71 d'un rebord 73 du support comme dans l'exemple précédent. Le support 83 est maintenu en butée contre un épaulement 84 de la carrure, par exemple grâce à des brides plates classiques 85 dont chacune est fixée sur une surface inférieure du support par une vis 86 et engagée dans une encoche 87 de la carrure 13. Les brides 85 sont situées de préférence à un autre endroit que les organes d'accrochage 71 et 73 du dispositif de fixation à baïonnette. Le support 83 n'est pas nécessairement un support de batterie, mais pourrait être formé par exemple par une platine d'un mouvement d'horlogerie ou par un container en matière synthétique moulée qui contient un tel mouvement. Il pourrait aussi constituer un cercle d'emboîtage supportant le mouvement dans la boîte 2.

Dans l'exemple de la figure 7, les éléments 50, 52 et 54 du fond-couvercle 20 sont analogues à ceux de l'exemple des figures 2 à 6, mais ont évidemment un plus grand diamètre. Par contre, les encoches 47 de l'exemple précédent sont remplacées par un moletage 88 de la face inférieure de la partie périphérique 45, pour servir de moyen de prise manuelle permettant à l'utilisateur d'ouvrir et fermer le couvercle sans aucun outil.

On notera enfin que les principes des constructions décrites ci-dessus peuvent s'appliquer aussi bien à des boîtes de montre métalliques qu'à des boîtes faites d'autres matériaux, notamment des matériaux céramiques ou synthétiques.

## Revendications

1. Montre ayant une boîte (2) qui contient un mouvement d'horlogerie électronique (30) et une batterie électrique comprenant au moins une pile (41, 42) ou au moins un accumulateur, la boîte ayant une ouverture inférieure circulaire (15) qui permet d'introduire et d'extraire la batterie et qui est obturée de manière étanche par un couvercle amovible (20), le couvercle comportant une plaque (44), laquelle recouvre un ou plusieurs logements pour la batterie et forme au moins une partie du fond de la boîte, et une partie annulaire sensiblement cylindrique (50) qui s'étend perpendiculairement à ladite plaque et s'emboîte dans ladite ouverture, une garniture annulaire d'étanchéité (52, 84) étant disposée autour de ladite partie annulaire (50) du couvercle et, quand le couvercle est fixé à la boîte, s'applique radialement contre une surface circulaire (16, 85) formant le pourtour de ladite ouverture (15) **caractérisée en ce que** ledit couvercle amovible (20) est pourvu de moyens de fixation à baïonnette, **en ce que** ladite partie annulaire porte au moins deux verrous (56) faisant partie des moyens de fixation à baïonnette, lesdits verrous (56) du couvercle s'étendant vers l'intérieur de ladite partie annulaire (50) du couvercle et s'accrochent à des épaulements (70, 71) d'au moins un élément fixe (22, 83) monté dans la boîte, et **en ce que** la garniture d'étanchéité (52, 84) est montée dans une gorge extérieure (51) de ladite partie annulaire (50) du couvercle, ladite gorge étant fermée axialement par une rondelle métallique (54) en prolongement desdits verrous.

2. Montre selon la revendication 1, **caractérisée en ce que** ladite surface circulaire (16, 85) est sensiblement cylindrique.

3. Montre selon la revendication 1 ou 2, **caractérisée en ce que** ladite ouverture (15) comporte une entrée évasée (81) pour assurer une compression radiale progressive de la garniture d'étanchéité lors de la mise en place du couvercle.

4. Montre selon l'une des revendications précédentes, **caractérisée en ce que** ladite rondelle métallique (54) est disposée et fixée sur le sommet de ladite partie annulaire (50) du couverte.

5. Montre selon l'une des revendications précédentes, **caractérisée en ce que** la batterie électrique (41 et 42) présente en plan une forme non circulaire et **en ce que** lesdits épaulements (70, 71) sont situés entre la batterie et un cercle (80) circonscrit à ladite forme non circulaire.

6. Montre selon la revendication 5, **caractérisée en ce que** la batterie électrique comporte au moins deux piles ou accumulateurs.

7. Montre selon l'une des revendications précédentes, **caractérisée en ce que** ledit élément fixe (22, 83) est un support en matière isolante, pourvu d'un ou plusieurs logements (23, 24) pour la batterie électrique.

8. Montre selon la revendication 7, **caractérisée en ce qu'**un transducteur électro-acoustique (48) est disposé sur une face intérieure du couvercle et alimenté via au moins un conducteur disposé dans ledit support (22).

9. Montre selon l'une des revendications précédentes, **caractérisée en ce que** le couvercle comporte une partie périphérique (45) s'étendant radialement au-delà de ladite partie annulaire (50) et agencé pour s'appuyer contre une face inférieure (46, 82) de la boîte.

10. Montre selon l'une des revendications précédentes, **caractérisée en ce que** le couvercle (20) forme entièrement le fond de la boîte.

11. Montre selon l'une des revendications précédentes, **caractérisée en ce que** des moyens de prise (47, 88) sont disposés sur une partie périphérique (45) du couvercle (20) de façon à permettre à un utilisateur de manoeuvrer manuellement le couvercle sans outil spécifique

## Claims

1. Watch having a case (2) which contains an electronic watch movement (30) and an electric battery assembly including at least one battery (41, 42) or at least one accumulator, the case having a circular bottom opening (15) which allows the battery assembly to be inserted and removed and which is closed in a water-resistant manner by a removable cover (20), said cover including a plate (44), which covers one or more housings for the battery assembly and forms at least a part of a back cover of the case, and a substantially cylindrical annular portion (50), which extends perpendicularly to said plate and fits into said opening, an annular sealing gasket (52, 84) is arranged around said annular portion (50) of the cover and, when the cover is secured to the case, is applied radially against a circular surface (16, 85) forming the periphery of said opening (15) **characterised in that** said removable cover (20) is provided with bayonet fitting means, **in that** said annular portion carry at least two locking members (56) forming part of the bayonet fitting means, said locking members (56) of the cover extend towards the interior of said annular portion (50) of the cover and catch on shoulders (70, 71) of at least one fixed support (22, 83) mounted in the case and **in that** and **in that** the annular sealing gasket (52, 84) is secured in an external groove (51) of an annular portion (50) of the cover, said groove being axially closed by a metal washer (54) protruding from said locking members.

2. Watch according to claim 1, **characterised in that** said circular surface (16, 85) is substantially cylindrical.

3. Watch according to claim 1 or 2, **characterised in that** said opening (15) includes a flared entry (81) to ensure gradual radial compression of the sealing gasket when the cover is being set in place.

4. Watch according to any of the preceding claims, **characterised in that** said metal washer (54) arranged and secured to the top of said annular portion (50) of the cover.

5. Watch according to any of the preceding claims, **characterised in that** the electric battery assembly (41 and 42) has a non-circular shape in plane and **in that** said shoulders (70, 71) are located between the battery assembly and a circle (80) circumscribed around said non-circular shape.

6. Watch according to claim 5, **characterised in that** the electric battery assembly includes at least two batteries or accumulators.

7. Watch according to any of the preceding claims, **characterised in that** , said fixed support (22, 83) is provided with one or more housings (23, 24) for the electric battery assembly.

8. Watch according to claim 7, **characterised in that** an electro-acoustic transducer (48) is arranged on an inner face of the cover and powered via at least one conductor arranged in said support (22).

9. Watch according to any of the preceding claims, **characterised in that** the cover includes a peripheral portion (45) extending radially beyond said annular portion (50) and arranged to be applied against a flat bottom surface (46, 82) of the case.

10. Watch according to any of the preceding claims, **characterised in that** the cover (20) forms the entire back cover of the case.

11. Watch according to any of the preceding claims, **characterised in that** gripping means (47, 88) are arranged on a peripheral portion (45) of the cover (20) so as to allow a user to manoeuvre the cover manually without any specific tools.

## Patentansprüche

1. Uhr, die ein Gehäuse (2) besitzt, das ein elektronisches Uhrwerk (30) und eine elektrische Batterie, die wenigstens eine Zelle (41, 42) oder wenigstens einen Akkumulator umfasst, enthält, wobei das Gehäuse eine kreisförmige untere Öffnung (15) besitzt, die ermöglicht, die Batterie einzusetzen und zu entnehmen, und die durch einen abnehmbaren Deckel (20) dicht verschlossen ist, wobei der Deckel eine Platte (44) aufweist, die einen oder mehrere Aufnahmesitze für die Batterie abdeckt und wenigstens einen Teil des Bodens des Gehäuses bildet, und einen im Wesentlichen zylindrischen ringförmigen Teil (50) enthält, der sich senkrecht zu der Platte erstreckt und in die Öffnung passt, wobei um den ringförmigen Teil (50) des Deckels eine ringförmige Dichtung (52, 84) angeordnet ist, die dann, wenn der Deckel am Gehäuse befestigt ist, radial gegen eine kreisförmige Oberfläche (16, 85) drückt, die den Umfang der Öffnung (15) bildet, **dadurch gekennzeichnet, dass** der abnehmbare Deckel (20) mit Bajonettverschlussmitteln ver-sehen ist, dass der ringförmige Teil wenigstens zwei Riegel (56) trägt, die einen Teil der Bajonettverschlussmittel bilden, wobei sich die Riegel (56) des Deckels in den Innenraum des ringförmigen Teils (50) des Deckels erstrecken und mit Schultern (70, 71) wenigstens eines im Gehäuse angebrachten festen Elements (22, 83) in Eingriff sind, und dass die Dichtung (52, 84) in einer äußeren Nut (51) des ringförmigen Teils (50) des Deckels angebracht ist, wobei die Nut axial durch eine Metallscheibe (54) in der Verlängerung der Riegel verschlossen ist.

2. Uhr nach Anspruch 1, **dadurch gekennzeichnet, dass** die kreisförmige Oberfläche (16, 85) im Wesentlichen zylindrisch ist.

3. Uhr nach Anspruch 1 oder 2, **dadurch gekennzeichnet, dass** die Öffnung (15) einen erweiterten Einlass (81) aufweist, um eine zunehmende radiale Kompression der Dichtung bei der Anbringung des Deckels zu gewährleisten.

4. Uhr nach einem der vorhergehenden Ansprüche, **dadurch gekennzeichnet, dass** die Metallscheibe (54) am Scheitel des ringförmigen Teils (50) des Deckels angeordnet und befestigt ist.

5. Uhr nach einem der vorhergehenden Ansprüche, **dadurch gekennzeichnet, dass** die elektrische Batterie (41 und 42) in der Ebene eine nicht kreisförmige Form aufweist und dass sich die Schultern (70, 71) zwischen der Batterie und einem Kreis (80), der die nicht kreisförmige Form umschreibt, befinden.

6. Uhr nach Anspruch 5, **dadurch gekennzeichnet, dass** die elektrische Batterie wenigstens zwei Zellen oder Akkumulatoren enthält.

7. Uhr nach einem der vorhergehenden Ansprüche, **dadurch gekennzeichnet, dass** das feste Element (22, 83) ein Träger aus Isoliermaterial ist, der mit einem oder mehreren Aufnahmesitzen (23, 24) für die elektrische Batterie ver-sehen ist.

8. Uhr nach Anspruch 7, **dadurch gekennzeichnet, dass** auf einer inneren Fläche des Deckels ein elektroakustischer Wandler (48) angeordnet ist und über mindestens einen im Träger (22) angeordneten Leiter versorgt wird.

9. Uhr nach einem der vorhergehenden Ansprüche, **dadurch gekennzeichnet, dass** der Deckel einen Umfangsabschnitt (45) aufweist, der sich radial über den ringförmigen Teil (50) hinaus erstreckt und dazu ausgelegt ist, an einer unteren Fläche (46, 82) des Gehäuses anzuliegen.

10. Uhr nach einem der vorhergehenden Ansprüche, **dadurch gekennzeichnet, dass** der Deckel (20) den Boden des Gehäuses vollständig bildet.

11. Uhr nach einem der vorhergehenden Ansprüche, **dadurch gekennzeichnet, dass** an einem Umfangsabschnitt (45) des Deckels (20) Eingriffmittel (47, 88) in der Weise angeordnet sind, dass einem Anwender ermöglicht wird, den Deckel ohne spezielles Werkzeug manuell handzuhaben.
